# FASCICULE DE BREVET EUROPEEN

(11) **EP 2 613 654 B1**
(45) Date de publication et mention de la délivrance du brevet: **06.09.2017**
(21) Numéro de dépôt: 11735838.2
(22) Date de dépôt: 12.07.2011
(51) Int. Cl.: A43B 3/12, A43B 3/24

(54) **SANDALE ET PROCEDE DE FABRICATION CORRESPONDANT**
SANDALE UND ENTSPRECHENDES HERSTELLUNGSVERFAHREN
SANDAL AND CORRESPONDING MANUFACTURING METHOD

(30) Priorité: 07.07.2011 FR 1156191; 12.09.2010 FR 1057236
(43) Date de publication de la demande: 17.07.2013
(73) Titulaire: La Marine, 35000 Rennes (FR)
(72) Inventeur: TADDEI, Vanina, F-35000 Rennes (FR)
(74) Mandataire: Ermeneux, Bertrand
(86) Numéro de dépôt international: PCT/EP2011/061897
(87) Numéro de publication internationale: WO 2012/031801

(56) Documents cités:
- FR-A- 1 003 842
- FR-A- 1 024 260
- US-A- 1 908 433

## Description

### 1. Domaine de l'invention

Le domaine général de l'invention est celui des chaussures.

Plus précisément, l'invention concerne une sandale.

Dans le cadre de l'invention, on entend par le terme sandale une chaussure formée d'une semelle tenant au pied par des sangles. Ces sangles peuvent par exemple être constituées de lanières découpées dans du cuir, de fils tressés, de bandes de tissu ou d'éléments en plastique.

### 2. Etat de la technique

La sandale fait partie des chaussures permettant de maintenir le pied aéré, et est à ce titre très souvent portée en période estivale, notamment pendant les vacances.

Parmi les différents types de sandales connues, on distingue notamment les sandales découvrant entièrement l'arrière du pied, telles que la mule ou de la tong, qui sont destinées à être portées à la plage ou dans un intérieur, et les sandales convenant pour la marche qui comportent une sangle postérieure qui ceint l'arrière du talon et permet de le retenir lorsqu'il glisse vers l'arrière.

Classiquement, les extrémités de la sangle postérieure d'une sandale adaptée à la marche sont fixées d'un côté et de l'autre de la semelle sensiblement à hauteur de l'avant du talon.

Cette technique de sandale connue proposée pour la marche présente l'inconvénient majeur de permettre le décollement du talon de la semelle, ce qui gène la marche et dissuade une partie de la population de porter ce type de sandales.

Afin de remédier à cet inconvénient, on a proposé de prolonger les brins de la sangle postérieure vers l'avant de la semelle, en les croisant au niveau du cou-de-pied.

On a cependant constaté que cette technique connue n'assure pas un placage permanent du talon sur la semelle lors de la marche, et notamment qu'un bâillement apparait entre le talon et la semelle lorsque le pied se soulève, ce qui n'est pas satisfaisant.

On a également pensé à relier les brins de la sangle postérieure avec une sangle de serrage chevauchant le cou-de-pied et se fermant à l'aide d'une boucle dont l'ardillon pénètre dans un cran formé dans cette sangle.

Un inconvénient de cette technique connue est que la fermeture d'une boucle de petite taille est souvent malaisée et/ou complexe, notamment pour des enfants.

Un autre inconvénient de cette technique connue est que la boucle et/ou l'ardillon et/ou la sangle de serrage, lorsqu'elle est fine, peut s'imprimer dans la peau lorsque la sandale est portée pieds nus, ce qui provoque des douleurs et/ou des irritations.

Encore un inconvénient de cette technique est que la sangle de serrage laisse une marque sur le cou de pied lorsqu'il bronze, ce qui est peu esthétique.

Le document US 1 908 433 divulgue une sandale selon le préambule de la revendication 1.

### 3. Objectifs de l'invention

L'invention a donc notamment pour objectif de pallier les inconvénients de l'état de la technique cités ci-dessus.

Plus précisément l'invention a pour objectif de fournir une technique de sandale qui soit confortable à porter, et qui assure notamment un placage convenable du talon sur la semelle de la sandale.

Un objectif de l'invention est également, dans au moins un mode de réalisation particulier de l'invention, de fournir une telle technique qui assure un maintien convenable du cou-de-pied.

Un autre objectif de l'invention est de fournir une telle technique qui soit simple à chausser par un adulte, un enfant ou par une personne ayant des difficultés à se baisser.

Un objectif de l'invention est également de proposer une telle technique qui s'adapte aisément à la morphologie de chaque pied.

Encore un objectif de l'invention est de fournir une telle technique qui soit simple à mettre en oeuvre et d'un coût de revient réduit.

### 4. Exposé de l'invention

Ces objectifs, ainsi que d'autres qui apparaitront par la suite sont atteints à l'aide d'une sandale comprenant une première sangle de maintien du talon agencée pour venir en appui contre l'arrière dudit talon, et au moins une deuxième sangle formant une portion de l'empeigne destinée à s'appliquer au moins en partie sensiblement sur le cou-de-pied, dont une extrémité est solidaire de ladite semelle.

Selon l'invention une telle sandale comprend des moyens de solidarisation d'une portion de ladite deuxième sangle sensiblement voisine de la seconde extrémité de ladite deuxième sangle, ou en d'autres termes de l'autre extrémité de ladite deuxième sangle, avec ladite première sangle, montés coulissants sur ladite première sangle de sorte à prendre aux moins deux positions :
- une position chaussée, sensiblement à l'aplomb dudit talon, dans laquelle ladite deuxième sangle est tendue sur le cou-de-pied et maintient le dessous dudit talon plaqué contre la semelle, et
- au moins une position escamotée, dans laquelle ladite deuxième sangle est lâche sur le cou-de-pied, permettant un retrait ou vice versa une introduction au moins partielle du pied dans ladite sandale.

Ainsi, de façon inédite, l'invention propose de solidariser une sangle s'appliquant sur le cou-de-pied, et permettant donc de plaquer la semelle sous l'avant du pied lorsqu'elle est tendue, à la sangle retenant l'arrière du talon, sensiblement à l'aplomb du talon de façon à plaquer également la semelle contre le talon.

Par ailleurs, l'invention prévoit des moyens de solidarisation coulissants ce qui permet d'ajuster aisément la position chaussée en fonction de la morphologie du pied, et de faciliter le retrait ou l'introduction du pied en position escamotée.

Il convient en outre de noter que, dans le cadre de l'invention, les moyens de solidarisation peuvent constituer une partie de la deuxième sangle.

Selon l'invention, lesdits moyens de solidarisation comprennent au moins une boucle entourant ladite première sangle.

On assure ainsi simplement la solidarisation et le coulissement de la deuxième sangle sur la première sangle.

Selon un autre aspect de l'invention, les moyens de solidarisation présentent un élément de préhension permettant de faciliter leur manipulation.

De façon avantageuse, une telle sandale comprend des moyens de blocage desdits moyens de solidarisation dans ladite position chaussée.

Ainsi, on maintient la deuxième sangle verrouillée dans la position chaussée.

Préférentiellement, lesdits moyens de blocage comprennent des moyens de frottement desdits moyens de solidarisation sur ladite première sangle.

Le frottement peut notamment être obtenu en sélectionnant la première sangle et/ou les moyens de solidarisation dans une matière convenable, et/ou une première sangle dont la surface est irrégulière.

Dans des modes de réalisation particuliers de l'invention, il peut également être envisagé de bloquer les moyens de solidarisation dans la position chaussée par tout moyen de serrage connu approprié ou par une butée.

Selon un aspect particulier de l'invention, ladite première et/ou ladite deuxième sangle est formée d'une tresse.

Dans un mode de réalisation particulier de l'invention, ladite deuxième sangle est dédoublée en deux brins sensiblement parallèles solidaires desdits moyens de solidarisation.

On augmente ainsi la surface d'application sur le cou-de-pied.

Selon un mode de réalisation particulier de l'invention, une sandale telle que décrit ci-dessus comprend deux desdites deuxièmes sangles disposées sensiblement symétriquement par rapport à l'axe longitudinal de ladite semelle, solidaires l'une du brin latéral gauche et l'autre du brin latéral droit de ladite première sangle.

Ainsi, on s'assure d'un placage de chaque côté de la semelle sur le talon.

Il peut également être prévu de croiser ces deux deuxièmes sangles.

Selon un mode de réalisation particulier de l'invention, une sandale telle que celles décrites ci-dessus comprend deux desdites deuxièmes sangles solidaires d'un même brin latéral de ladite première sangle.

Ainsi on dispose d'une possibilité de régler plus finement la position chaussée en fonction de la morphologie du pied.

Dans un mode de réalisation particulier de l'invention, une sandale telle que celles décrites ci-dessus comprend une troisième sangle dont une extrémité présente des moyens de solidarisation avec une portion sensiblement médiane de ladite sangle, montés coulissants sur ladite deuxième sangle.

Ainsi, on peut régler la tension latérale de la deuxième sangle.
Dans un mode de réalisation particulier de l'invention, une sandale telle que celles décrites ci-dessus, ladite première sangle est formée de deux portions de sangle, et l'une desdites portions de sangle présente au moins un cran et l'autre desdites portions de sangle porte une boucle équipée d'un ardillon destiné à s'introduire dans ledit cran.

L'invention concerne également un procédé de fabrication d'une sandale telle que celles décrites ci-dessus comprenant les étapes suivantes :
- obtention d'une semelle d'une première sangle et d'au moins une deuxième sangle ;
- solidarisation de ladite première sangle et d'une extrémité de ladite deuxième sangle à ladite semelle ;
- solidarisation d'une portion de ladite deuxième sangle sensiblement voisine de l'autre extrémité de ladite deuxième sangle par l'intermédiaire de moyens de solidarisation montés coulissants sur ladite première sangle entre au moins deux positions :
- une position chaussée, sensiblement à l'aplomb dudit talon, dans laquelle ladite deuxième sangle est tendue sur le cou-de-pied et maintient le dessous dudit talon plaqué contre la semelle, et
- au moins une position escamotée, dans laquelle ladite deuxième sangle est lâche sur le cou-de-pied, permettant un retrait ou vice versa une introduction au moins partielle du pied dans ladite sandale.

### 5. Liste des figures

D'autres caractéristiques et avantages de l'invention apparaitront plus clairement à la lecture de la description suivante de modes de réalisation de l'invention, donnés à titre de simples exemples illustratifs et non limitatifs, et des dessins annexés parmi lesquels :
- la figure 1 est une vue schématique en perspective d'un exemple de mode de réalisation d'une sandale selon l'invention, dans une position chaussée ;
- la figure 2 représente la sandale présentée sur la figure 1 en position escamotée ;
- la figure 3 illustre un autre mode de réalisation de l'invention dans lequel les deuxièmes sangles sont dédoublées en deux brins sensiblement parallèles ;
- les figures 4 et 5 détaillent un autre mode de réalisation de l'invention dans lequel deux deuxièmes sangles sont solidarisées à un même brin latéral de la première sangle ;
- la figure 6 illustre un autre mode de réalisation de l'invention, incluant une troisième sangle solidarisée de façon coulissante à une portion médiane de la deuxième sangle ;
- la figure 7 est une vue d'un autre exemple de sandale selon l'invention, dont la première sangle est formée de deux portions s'attachant au moyen d'une boucle de fermeture ;
- les figures 8 et 9 sont des vues schématiques de deux exemples de sandales de plage présentant des boucles de solidarisation de sangles avec des brides, montées chacune de façon coulissante sur l'une de ces brides.

### 6. Description détaillée de l'invention

### 6.1 Rappel du principe de l'invention

Comme déjà indiqué, le principe de l'invention repose notamment sur l'utilisation d'une deuxième sangle épousant le cou de pied et solidarisée à une première sangle prenant appui sur l'arrière du talon qui, dans une position chaussée, lorsqu'elle est tendue, permet de tendre les brins d'extrémité de la première sangle solidaires de la semelle, de façon à plaquer le talon contre la semelle.

La mise en tension de la deuxième et de la première sangle est avantageusement assurée par le coulissement des moyens de solidarisation de la deuxième sangle sur la première sangle.

### 6.2 Exemple de mode de réalisation de l'invention

On a illustré sur les figures 1 et 2 un premier mode de réalisation d'une sandale 10 selon l'invention dans des vues schématiques en perspective.

Cette sandale comprend une semelle 11 en caoutchouc revêtue d'une couche de cuir surpiquée, une première sangle de maintien du talon 12, encore appelée sangle postérieure dans la suite de la description, et une empeigne constituée de la portion avant d'une paire de deuxièmes sangles 13 et d'un ensemble de deux sangles 14 s'étendant transversalement sur l'avant de la sandale 10, dans la zone antérieure de la sandale la plus large, à hauteur de la base des doigts de pied.

Dans ce mode de réalisation particulier de l'invention, les sangles 12, 13 et 14 sont formées de tresses souples de deux à quatre cordons en polyester.

La première sangle 12 en forme de "U" est agencée pour venir en appui contre l'arrière du talon 19. Les extrémités de cette première sangle 12 sont fixées par exemple par pincement, ou par collage, à la partie arrière de la semelle 11, chacune d'un côté de la semelle 11. Une patte d'accrochage 15 composée d'un ensemble de six cordons sensiblement accolés relie l'extrémité arrière de la semelle 11, à laquelle cette patte 15 est fixée, à la portion centrale de la première sangle 12.

L'ensemble 14 des deux sangles avant de la sandale 10 est fixé à la semelle suivant deux lignes d'ancrage antérieures 16.

Sur la figure 1, chaque deuxième sangle 13 est formée monobloc.

Dans une variante de ce mode de réalisation de l'invention, illustrée sur la figure 3, chaque deuxième sangle 13 est dédoublée et comprend deux brins 31, 32 sensiblement parallèles. Par ailleurs, les quatre sangles avant de l'ensemble 33 sont nouées ensemble par une pluralité de noeuds 34 formés au niveau de la séparation entre le gros orteil et les autres doigts de pied.

L'extrémité avant, ou première extrémité, de chacune des deuxièmes sangles 1 est fixée à l'un des côtés de la semelle 11, suivant une ligne d'ancrage postérieure gauche 171, respectivement droite 172. Ces deuxièmes sangles 13, montées symétriquement, s'étendent vers l'arrière de la sandale, en chevauchent le cou-de-pied et se croisant. En outre, la portion centrale de chaque deuxième sangle 13 est reliée à la semelle 11 par une patte d'accrochage 131 comportant quatre cordons sensiblement accolés.

L'extrémité arrière, ou seconde extrémité, de chacune des deuxièmes sangles 13 présentent six boucles de solidarisation 18 avec le brin latéral gauche, respectivement le brin latéral droit, de la première sangle 12, qu'elles entourent.

Le contour des boucles 18 est proportionné de façon astucieuse pour permettre un coulissement sur la première sangle tout en conservant suffisamment de frottement entre ces boucles 18 et la surface de la première sangle 12 pour que ces boucles puissent rester bloquées dans une position prédéterminée sur la première sangle 12, sans glisser.

Sur la figure 1, les boucles de solidarisation sont remontées sensiblement à l'aplomb du talon 19 dans une position chaussée. Dans cette position chaussée, les deuxièmes sangles 13 sont tendues et épousent le cou-de-pied sur une portion de leur longueur. La tension exercée par les deuxièmes sangles 13 tend par conséquent les brins d'extrémité 110 de la première sangle 12, ce qui maintient de façon avantageuse le dessous du talon 19 plaqué contre la semelle 11.

Sur la figure 2, on a fait coulisser les boucles 18 en direction de la semelle 11, jusque dans une position escamotée. Dans cette position escamotée, les deuxièmes sangles 13 sont lâches et ont reculé vers l'avant de la sandale, ce qui permet de retirer ou vice-versa d'introduire au moins partiellement le pied de la sandale 10.

### 6.3Autres exemples de modes de réalisation de l'invention

On a représenté sur les figures 4 et 5, un autre exemple de mode de réalisation de l'invention.

Comme on peut le voir sur ces figures 4 et 5, la sandale 40 comprend deux deuxièmes sangles 41 et 42 solidaires d'un même brin latéral de la première sangle 43. Sur la figure 4, les deux deuxièmes sangles 41 et 42 sont monoblocs, et sur la figure 5 les deux deuxièmes sangles 41 et 42 sont dédoublées en deux brins 51, 52 ou 53 et 54.

La figure 6 illustre un autre exemple de réalisation d'une sandale 60 selon l'invention présentant une unique deuxième sangle 61 solidaire du brin latéral gauche de la première sangle 62.

En référence à la figure 6, on distingue une troisième sangle 63 destinée à enjamber le cou-de-pied selon une direction transverse à la direction longitudinale de la semelle 64. Cette troisième sangle 63 est solidarisée de façon coulissante par une extrémité 631 à une portion sensiblement médiane 611 de la deuxième sangle 61. Son autre extrémité 632 est fixée à la partie arrière de la semelle 64.

La figure 7 est une vue de détail d'un autre exemple de mode de réalisation de l'invention.

On peut voir sur cette figure 7 que la première sangle 71 est formée de deux portions de sangle 711 et 712 de longueurs différentes réunies par une boucle de fermeture 72, prévue pour permettre un réglage de la longueur de cette première sangle 71.

La boucle 72 est sertie sur la portion de sangle 711. La portion 712 présente des crans 75 dans lesquels on peut introduire l'ardillon 73 de la boucle 72 en fonction de la longueur souhaitée de la première sangle.

La deuxième sangle 74 est solidarisée sous la boucle 72 à la portion 712, de sorte à permettre son coulissement.

### 6.4 Exemples de déclinaison du principe général de l'invention aux sandales de plage

On a représenté sur la figure 8, dans une vue schématique de dessus, une sandale de plage 80 pour pied gauche, d'un type désigné dans le langage courant sous le terme de "tong".

Cette sandale 80 présente une semelle 81 à l'avant de laquelle est fixée une bride 82 en forme de "Y".

Dans le mode de réalisation particulier illustré sur la figure 8, la bride 82 est formée à partir d'une tresse de cordelettes en nylon.

De façon connue en soi, la patte avant 822 de la bride 82 est destinée à être introduite entre le gros orteil et l'orteil adjacent à ce dernier.

Dans le mode de réalisation illustré en référence à la figure 8, la patte 822 a été rapportée et fixée par un noeud 823 sur la section postérieure 821 de la bride 82. Dans des variantes de ce mode de réalisation, la section postérieure et la patte avant de la bride peuvent être formées d'une seule pièce.

Les extrémités 824 de la bande 821 formant la section postérieure de la bride 82 sont fixées chacune à proximité d'un des bords latéraux de la semelle 81.

La sandale 80 comprend en outre deux sangles transversales 83 et 84 se croisant, prévues pour envelopper le cou-de-pied. Les sangles 83 et 84 permettent ainsi de maintenir la semelle plaquée contre la plante du pied lors de la marche.

L'extrémité arrière de la sangle 83 et de la sangle 84 est fixée à la semelle 80.

L'extrémité avant de chacune de ces sangles 83 et 84 présente une boucle de solidarisation 831, respectivement 841, avec la bride 82, qui entoure une portion de cette dernière.

En faisant coulisser, le long de la bande 821, la boucle 831 et/ou la boucle 841 vers l'avant ou vers l'arrière de la semelle, on peut ainsi relâcher les sangles 83 et 84, ou inversement tendre ces sangles sur le cou-de-pied.

La figure 9 est une représentation schématique en vue de dessus d'une variante de la sandale de plage illustrée en référence à la figure 8.

Sur la figure 9, on observe que la sandale 90 présente à l'avant de la semelle 91 une bride 92 destinée à recevoir le gros orteil. Il peut être envisagé, dans des variantes de ce mode de réalisation, que la bride 92 puisse prendre la forme d'un anneau.

Deux brides entrecroisées 93 sont fixées par leurs extrémités à la semelle 91, au niveau de l'avant-pied. Ces brides 93 chevauchent la zone du métatarse lorsque la sandale 90 est chaussée.

Chaque bride 93 est solidarisée avec l'extrémité avant d'une sangle 94 ou 95, orientée selon une direction sensiblement perpendiculaire à celle de la bride.

Les sangles 94 et 95, dont l'extrémité arrière 941, 951 est fixée à la semelle, s'étendent en travers de la semelle 91 au dessus du cou-de-pied, au niveau duquel elles se croisent.

La solidarisation de la sangle 94 ou de la sangle 95 avec une des brides 93 est assurée au moyen d'une boucle 96 ou 97, formée autour de la bride, permettant de faire coulisser l'extrémité avant de la sangle 94 ou 95 le long d'un des brides 93 en direction d'un bord latéral ou l'autre de la semelle 91, et ainsi de pouvoir tendre cette sangle sur le cou-de-pied pour que la sandale 90 tienne mieux au pied, ou au contraire de la rendre plus lâche dans le but de faciliter le retrait du pied de la sandale.

### 6.5 Autres caractéristiques optionnelles et avantages de l'invention

Dans des variantes des modes de réalisation de l'invention détaillés ci-dessus, il peut également être prévu :
- d'équiper les portions d'une deuxième sangle constituée de deux portions détachables d'éléments auto-agrippants à boucles et à crochets, par exemple de type Velcro (marque déposée), pour assurer leur solidarisation ;
- des sangles en cuir, en plastique, en nylon, ou en toute autre matière connue convenable ;
- que la deuxième sangle se prolonge au-delà des moyens de solidarisation avec la première sangle.

Dans une autre variante, il peut être envisagé, sans sortir du cadre de l'invention, de prévoir des moyens de solidarisation de la deuxième sangle avec la première sangle amovibles.

Les modes de réalisation ici décrits n'ont pas pour but de limiter la portée de l'invention. En conséquence, il pourra y être apporté de nombreuses modifications sans sortir du cadre de celle-ci telle que définie par les revendications.

## Revendications

1. Sandale comprenant une première sangle de maintien du talon agencée pour venir en appui contre l'arrière dudit talon, et au moins une deuxième sangle formant une portion de l'empeigne destinée à s'appliquer au moins en partie sensiblement sur le cou-de-pied, dont une extrémité est solidaire de ladite semelle,
sandale comprenant des moyens de solidarisation d'une portion de ladite deuxième sangle sensiblement voisine de la seconde extrémité de ladite deuxième sangle avec ladite première sangle, montés coulissants sur ladite première sangle de sorte à prendre aux moins deux positions :
- une position chaussée, sensiblement à l'aplomb dudit talon, dans laquelle ladite deuxième sangle est tendue et maintient le dessous dudit talon plaqué contre la semelle, et
- au moins une position escamotée, dans laquelle ladite deuxième sangle est lâche, permettant un retrait ou vice versa une introduction au moins partielle du pied dans ladite sandale, sandale **caractérisée en ce que** lesdits moyens de solidarisation comprennent au moins une boucle entourant ladite première sangle.

2. Sandale selon la revendication 1, **caractérisée en ce qu'**elle comprend des moyens de blocage desdits moyens de solidarisation dans ladite position chaussée.

3. Sandale selon la revendication 2, **caractérisée en ce que** lesdits moyens de blocage comprennent des moyens de frottement desdits moyens de solidarisation sur ladite première sangle.

4. Sandale selon l'une quelconque des revendications 1 à 3, **caractérisée en ce que** ladite première et/ou ladite deuxième sangle est formée d'une tresse.

5. Sandale selon l'une quelconque des revendications 1 à 4, **caractérisée en ce que** ladite deuxième sangle est dédoublée en deux brins sensiblement parallèles solidaires desdits moyens de solidarisation.

6. Sandale selon l'une quelconque des revendications 1 à 5, **caractérisée en ce qu'**elle comprend deux desdites deuxièmes sangles disposées sensiblement symétriquement par rapport à l'axe longitudinal de ladite semelle, solidaires l'une du brin latéral gauche et l'autre du brin latéral droit de ladite première sangle.

7. Sandale selon l'une quelconque des revendications 1 à 6, **caractérisée en ce qu'**elle comprend deux desdites deuxièmes sangles solidaires d'un même brin latéral de ladite première sangle.

8. Sandale selon l'une quelconque des revendications 1 à 7, **caractérisée en ce qu'**elle comprend une troisième sangle dont une extrémité présente des moyens de solidarisation avec une portion sensiblement médiane de ladite sangle, montés coulissants sur ladite deuxième sangle.

9. Sandale selon l'une quelconque des revendications 1 à 8, **caractérisée en ce que** ladite première sangle est formée de deux portions de sangle,
et **en ce que** l'une desdites portions de sangle présente au moins un cran et l'autre desdites portions de sangle porte une boucle équipée d'un ardillon destiné à s'introduire dans ledit cran.

## Patentansprüche

1. Sandale, umfassend einen ersten Fersenhalteriemen, der angeordnet ist, um gegen die Hinterseite der Ferse in Anlage zu kommen, und mindestens einen zweiten Riemen, der einen Abschnitt des Oberleders bildet, der dazu bestimmt ist, mindestens teilweise im Wesentlichen auf dem Spann angebracht zu werden, von dem ein Ende mit der Sohle fest verbunden ist,
Sandale, umfassend Mittel zum Befestigen von einem Abschnitt des zweiten Riemens im Wesentlichen angrenzend an das zweite Ende des zweiten Riemens mit dem ersten Riemen, die verschiebbar auf dem ersten Riemen derart angebracht sind, um mindestens zwei Positionen einzunehmen:
- eine angezogene Position, im Wesentlichen im Lot zu der Ferse, in der der zweite Riemen gespannt ist und die Unterseite der Ferse gegen die Sohle gedrückt hält, und
- mindestens eine eingezogenen Position, in der der zweite Riemen lose ist, wodurch ein Zurückziehen oder umgekehrt ein mindestens teilweises Einführen des Fußes in die Sandale ermöglicht wird,
Sandale, die **dadurch gekennzeichnet ist, dass** die Mittel zum Befestigen mindestens eine Schnalle aufweisen, die den ersten Riemen umgibt.

2. Sandale nach Anspruch 1, **dadurch gekennzeichnet, dass** sie Blockiermittel der Mittel zum Befestigen in der angezogenen Position aufweist.

3. System nach Anspruch 2, **dadurch gekennzeichnet, dass** die Blockiermittel zum Reiben der Mittel zum Befestigen auf dem ersten Riemen aufweist.

4. Sandale nach einem der Ansprüche 1 bis 3, **dadurch gekennzeichnet, dass** der erste und/oder zweite Riemen aus einem Zopf gebildet ist.

5. Sandale nach einem der Ansprüche 1 bis 4, **dadurch gekennzeichnet, dass** der zweite Riemen in zwei im Wesentlichen parallele Stränge geteilt ist, die mit den Mitteln zum Befestigen fest verbunden sind.

6. Sandale nach einem der Ansprüche 1 bis 5, **dadurch gekennzeichnet, dass** sie zwei der zweiten Riemen aufweist, die im Wesentlichen symmetrisch gegenüber der Längsachse der Sohle angeordnet sind, wobei der eine mit dem linken seitlichen Strang und der andere mit dem rechten seitlichen Strang des ersten Riemens fest verbunden ist.

7. Sandale nach einem der Ansprüche 1 bis 6, **dadurch gekennzeichnet, dass** sie zwei der zweiten Riemen aufweist, die mit einem gleichen seitlichen Strang des ersten Riemens fest verbunden sind.

8. Sandale nach einem der Ansprüche 1 bis 7, **dadurch gekennzeichnet, dass** sie einen dritten Riemen aufweist, wovon ein Ende Mittel zum Befestigen mit einem im Wesentlichen mittleren Abschnitt des Riemens aufweist, die verschiebbar auf dem zweiten Riemen angebracht sind.

9. Sandale nach einem der Ansprüche 1 bis 8, **dadurch gekennzeichnet, dass** der erste Riemen aus zwei Riemenabschnitten gebildet ist, und dass einer der Riemenabschnitte mindestens ein Loch aufweist und der andere der Riemenabschnitte eine Schnalle trägt, die mit einem Dorn ausgestattet ist, der dazu bestimmt ist, in das Loch eingeführt zu werden.

## Claims

1. A sandal comprising a first strap for holding the heel arranged to bear against the rear of said heel and at least one second strap forming a portion of the upper intended to be applied at least in part substantially on the instep, one end of which is integral with said sole, said sandal comprising means for securing a portion of said second strap substantially adjacent to the second end of said second strap with said first strap, slidably mounted on said first strap so that to take at least two positions:
- a wearing position, substantially vertical to said heel, in which said second strap is stretched and support the lower side of said heel pressed against the sole, and
- at least one retracted position, in which said second strap is loose, allowing a shrinkage or vice versa an at least partial introduction of the foot into said sandal, **characterised in that** said securing means comprise at least one loop surrounding said first strap.

2. The sandal according to claim 1, **characterised in that** it comprises means for locking said securing means in said wearing position.

3. The sandal according to claim 2, **characterised in that** said locking means comprise means of friction for said securing means on said first strap.

4. The sandal according to claims 1 to 3, **characterised in that** said first and/or said second strap is formed of a braid.

5. The sandal according to any one of claims 1 to 4, **characterised in that** said second strap is split into two substantially parallel strands secured to said securing means.

6. The sandal according to any of claims 1 to 5, **characterised in that** it comprises two of said second straps disposed substantially symmetrically with respect to the longitudinal axis of said sole, one being integral with the left lateral strand, and the other integral with the right lateral strand of said first strap.

7. The sandal according to any of claims 1 to 6, **characterised in that** it comprises two of said second straps, integral with the lateral strand of said first strap.

8. The sandal according to any of claims 1 to 7, **characterised in that** it comprises a third strap, one end of which has means for securing with a substantially medial portion of said strap, slidably mounted on said second strap.

9. The sandal according to any one of claims 1 to 8, **characterised In that** said first strap is formed of two strap portions, and **in that** one of said strap portions has at least one notch and the other of said strap portions carries a buckle provided with a pin intended to be inserted into said notch.
